# FASCICULE DE BREVET EUROPEEN

(11) **EP 0 674 357 B1**
(45) Date de publication et mention de la délivrance du brevet: **19.08.1998**
(21) Numéro de dépôt: 95400560.9
(22) Date de dépôt: 15.03.1995
(51) Int. Cl.: H01R 13/115, H01R 13/64

(54) **Eléments de boîtier d'un connecteur électrique**
Gehäuseteilen von elektrischen Verbindern
Housing parts of electrical connectors

(30) Priorité: 25.03.1994 FR 9403515
(43) Date de publication de la demande: 27.09.1995
(73) Titulaire: CONNECTEURS CINCH, F-78190 Montigny Le Bretonneux (FR)
(72) Inventeur: Halloo, Ernest, F-78920 Equevilly (FR)
(74) Mandataire: Faber, Jean-Paul

(56) Documents cités:
- EP-A- 0 001 159
- FR-A- 2 589 637
- US-A- 3 976 348

## Description

La présente invention vise des éléments de boîtier d'un connecteur électrique.

L'invention se rapporte à des éléments de boîtier de connecteur électrique comprenant un corps comportant, au moins, une cavité destinée à recevoir un organe de contact électrique du type présentant une section transversale rectangulaire avec, à une extrémité, des moyens pour la fixation d'un conducteur électrique, tandis que l'autre extrémité forme un canal destiné à recevoir une languette mâle, le canal présentant une paroi de plancher, deux parois latérales et une paroi de plafond, la paroi de plafond étant prolongée par une barrette de retenue, pliée dans le canal et prolongée par un crochet traversant une ouverture de la paroi de plancher. La barrette de retenue comporte un ergot destiné à s'insérer dans un trou de la languette mâle pour assurer son verrouillage, le déverrouillage étant obtenu en appuyant sur le crochet. Un tel organe de contact électrique est décrit dans le brevet FR n° 2 589 637.

Les éléments de boîtier destinés à recevoir les organes de contacts électriques, suivant le susdit brevet, présentent une cavité dont l'ouverture d'introduction affecte une forme correspondante audit organe avec une rainure afin que le crochet ne soit pas forcé. Ainsi, théoriquement, ces organes ne peuvent être insérés que dans un sens, le crochet s'engageant dans la rainure.

On a toutefois constaté que souvent les organes étaient engagés dans une mauvaise position de sorte que le crochet étant poussé, la barrette élastique ne permettait plus de verrouiller la languette mâle.

L'un des buts de la présente invention est de remédier à cet inconvénient et d'éviter toute possibilité de mauvaise introduction d'un organe de contact électrique du type ci-dessus dans la cavité d'un élément de boîtier de connecteur électrique.

Les éléments de boîtier de connecteurs électriques, selon l'invention, sont du type présentant un corps comprenant, au moins, une cavité à section rectangulaire dont l'un des grands côtés comporte une rainure, ladite cavité étant destinée à recevoir un organe de contact électrique femelle présentant, à une extrémité, des moyens pour sa fixation à l'extrémité d'un conducteur électrique et, à l'autre extrémité, un canal à section rectangulaire destiné à recevoir une languette mâle, ledit canal présentant une paroi de plancher, deux parois latérales et une paroi de plafond prolongée du côté opposé aux moyens par la fixation d'un conducteur par une barrette pliée vers l'intérieur du canal et terminée par un crochet traversant une ouverture de la paroi de plancher, lesdits éléments de boitier étant caractérisés en ce que le grand côté de la cavité, opposé à celui comportant la rainure, comporte, découpée, une patte dont l'extrémité libre est tournée du côté de l'ouverture de la cavité destinée à l'introduction de l'organe de contact électrique.

Grâce à cette disposition, si l'organe de contact électrique est présenté décalé de 180° par rapport à sa position normale, le crochet porte contre l'extrémité libre de la patte qui s'oppose ainsi à l'engagement dudit organe dans la cavité.

Afin de renforcer l'action de la patte, l'extrémité libre de cette dernière présente un biseau.

L'invention va maintenant être décrite avec plus de détails en se référant à un mode de réalisation particulier donné à titre d'exemple seulement et représenté aux dessins annexés, dans lesquels :

Figure 1 est une vue en coupe montrant un organe de contact électrique femelle.

Figure 2 montre en perspective un élément de boîtier d'un connecteur électrique.

Figure 3 montre en perspective l'élément de boîtier de la figure 2, l'organe de contact électrique étant mal engagé dans la cavité.

A la figure 1, on a représenté en coupe un organe de contact électrique femelle désigné par la référence générale 1 et réalisé à partir d'un flan de métal bon conducteur de l'électricité doué d'une certaine élasticité et découpé et plié pour présenter une paroi de plancher 2 dont une extrémité comporte des pattes de sertissage 3 pour la fixation d'un conducteur électrique, deux parois latérales 4 et une paroi de plafond 5.

La paroi de plafond 5 est prolongée vers l'avant par une barrette élastique 6 qui est pliée pour s'étendre à l'intérieur d'un canal 7 formé par les différentes parois et dont l'extrémité repliée en forme de crochets 8 traverse une ouverture 9 de la paroi de plancher 2.

Le canal 7 est destiné à recevoir une languette mâle 12 présentant un trou 13 dans lequel s'insère un ergot 14 formé dans la barrette 6.

Ainsi, la languette mâle 12 se trouve enserrée élastiquement entre la paroi de plancher 2 et la barrette 6, l'ergot 14 étant engagé dans le trou 13, ladite languette ne peut se détacher intempestivement. Pour libérer la languette 12, il suffit d'appuyer sur le crochet 8, afin de dégager l'ergot 14 du trou 13.

Aux figures 2 et 3, on a représenté un élément de boîtier 15 qui présente une cavité 16 destinée à recevoir un organe 1. L'entrée de la cavité 16 présente une section rectangulaire correspondant à celle de l'organe 1 avec, dans un grand côté 16a, une rainure 17 pour le passage du crochet 8.

Dans le grand côté 16b opposé au grand côté 16a est découpée une patte 18 délimitée par deux fentes 19, l'extrémité libre 18a de la patte 18 se situant dans le flan de l'ouverture par laquelle l'organe 1 est introduit dans la cavité 16, ladite patte ayant une largeur au moins égale à la largeur du crochet 8.

Lorsque l'organe 1 est présenté dans une position correspondant à celle prévue, le crochet 8 coulisse librement dans la rainure 17, tandis que, lorsque l'organe 1 est présenté dans la mauvaise position représentée aux figures 2 et 3, le crochet 8 bute contre l'extrémité libre 18a de la patte 18 qui, ainsi, s'oppose à l'engagement dans la cavité 16 dudit organe 1.

Le crochet 8 étant légèrement incliné et l'extrémité libre 18a présentant un léger biseau, plus on force, plus la patte 18 bloque l'organe 1.

## Revendications

1. Eléments de boîtier d'un connecteur électrique du type présentant un corps comprenant, au moins, une cavité (16) à section rectangulaire dont l'un des grands côtés (16a) comporte une rainure (17), ladite cavité (16) étant destinée à recevoir un organe de contact électrique femelle (1) présentant, à une extrémité, des moyens (3) pour sa fixation à l'extrémité d'un conducteur électrique et, à l'autre extrémité, un canal (7) à section rectangulaire destiné à recevoir une languette mâle (12), ledit canal présentant une paroi de plancher (2), deux parois latérales (4) et une paroi de plafond (5) prolongée du côté opposé aux moyens (3) par la fixation d'un conducteur par une barrette (6) pliée vers l'intérieur du canal (7) et terminée par un crochet (8) traversant une ouverture (9) de la paroi de plancher (2), lesdits éléments de boîtier étant caractérisés en ce que le grand côté (16b) de la cavité (16), opposé à celui comportant la rainure (17), comporte, découpée, une patte (18) dont l'extrémité libre est tournée du côté de l'ouverture de la cavité (16) destinée à l'introduction de l'organe de contact électrique (1).

2. Eléments de boîtier d'un connecteur électrique, selon la revendication 1, caractérisés en ce que l'extrémité libre de la patte (18) présente un biseau.

## Patentansprüche

1. Gehäuseelemente eines elektrischen Verbinders, der einen Körper aufweist, der mindestens einen Hohlraum (16) rechteckigen Querschnittes besitzt, dessen eine Langseite (16a) eine Nut (17) aufweist, wobei der genannte Hohlraum (16) zur Aufnahme eines buchsenartigen elektrischen Kontaktorganes (1) bestimmt ist, das am einen Ende Mittel (3) für seine Befestigung am Ende eines elektrischen Leiters und am anderen Ende einen Kanal (7) rechteckigen Querschnittes besitzt, der zur Aufnahme einer Steckerzunge (12) bestimmt ist, wobei genannter Kanal eine Bodenwand (2), zwei Seitenwände (4) und eine Deckwand (5) besitzt, die auf der den Mitteln (3) für die Befestigung eines Leiters entgegengesetzten Seite durch einen Bügel (6) verlängert ist, der ins Innere des Kanales (7) hinein umgebogen ist und in einem Haken (8) endigt, welcher sich durch eine Öffnung (9) der Bodenwand (2) hindurch erstreckt, wobei die genannten Gehäuseelemente dadurch gekennzeichnet sind, daß diejenige Langseite (16b) des Hohlraumes (16), die der die Nut (17) aufweisenden entgegengesetzt ist, eine freigeschnittene Lasche (18) aufweist, deren freies Ende der Einführungsseite des Hohlraumes (16) zugewandt ist, welche für das Einführen des elektrischen Kontaktorganes (1) vorgesehen ist.

2. Gehäuseelemente eines elektrischen Verbinders nach Anspruch 1, dadurch gekennzeichnet, daß das freie Ende der Lasche 18 eine Abschrägung aufweist.

## Claims

1. Housing parts for an electrical connector of the type having a body comprising at least one cavity (16) with a rectangular section, one of the long sides (16a) of which comprises a groove (17), the said cavity (16) being intended to receive a female electrical contact device (1) having, at one end, means (3) for its attachment to the end of a conducting wire and, at the other end, a channel (7) having a rectangular section intended to receive a male blade (12), the said channel having a bottom wall (2), two lateral walls (4) and a top wall (5) extended on the side opposite to the means (3) by the attachment of a wire by a strip (6) bent towards the interior of the channel (7) and ending in a hook (8) which passes through an opening (9) in the bottom wall (2), the said housing parts being
**characterised in that** the long side (16b) of the cavity (16), opposite that comprising the groove (17), comprises a cut-out lug (18), the free end of which is turned towards the side of the opening of the cavity (16) intended for the introduction of the electrical contact device (1).

2. Housing parts for an electrical connector, according to Claim 1,
**characterised in that** the free end of the lug (18) has a sloping edge.
